# FASCICULE DE BREVET EUROPEEN

(11) **EP 0 248 702 B1**
(45) Date de publication et mention de la délivrance du brevet: **03.07.1991**
(21) Numéro de dépôt: 87401124.0
(22) Date de dépôt: 20.05.1987
(51) Int. Cl.: H01H 69/01

(54) **Procédé et dispositif de réglage du courant thermique d'un déclencheur thermique à bilame pour interrupteur de protection**
Verfahren und Einrichtung zum Regeln des thermischen Stromes eines thermischen Bimetallauslösers für Schutzschalter
Process and device for regulating the thermal current of a thermal bimetal release part for a protective switch

(30) Priorité: 28.05.1986 FR 8607623
(43) Date de publication de la demande: 09.12.1987
(73) Titulaire: TELEMECANIQUE, 92504 Rueil Malmaison Cedex (FR)
(72) Inventeur: Beurdeley, Dominique, F-21000 Dijon (FR); Sauthier,Lucien, F-39290 Moissey (FR); Roger, Patrick, F-21130 Auxonne (FR)
(74) Mandataire: Marquer, Francis

(56) Documents cités:
- DE-A- 2 646 840
- DE-C- 873 584
- FR-A- 2 124 513
- US-A- 3 596 352

## Description

La présente invention concerne un procédé de réglage de la valeur du courant thermique qui provoque le déclenchement d'un interrupteur de protection du genre disjoncteur par action d'un bilame consécutivement à une surcharge électrique, ainsi qu'un dispositif assurant la mise en oeuvre de ce procédé.

Dans les disjoncteurs connus, le bilame du déclencheur thermique est disposé par rapport à un organe auxiliaire de déclenchement à une distance donnée fonction de la valeur choisie du courant de déclenchement thermique, de telle sorte qu'en cas de surcharge électrique, le bilame subit une déflexion vers cet organe de déclenchement et vient coopérer avec celui-ci de manière à provoquer le déclenchement du disjoncteur.

Ainsi, le réglage de la valeur du courant thermique qui provoque le déclenchement du disjoncteur en cas de surcharge électrique, consiste en fait à ajuster la distance séparant le bilame de l'organe qu'il doit rencontrer pour effectuer le déclenchement du disjoncteur, cette distance étant égale à l'amplitude de la déflexion du bilame suite à la surcharge.

En outre, le règlage en usine du déclencheur thermique à bilame d'un disjoncteur est généralement effectué produit fini, c'est-à-dire boîtier de disjoncteur fermé lorsque celui-ci est réalisé par exemple en deux demi-boîtiers moulés assemblables.

On connaît déjà une méthode permettant de règler en usine, boîtier fermé, le déclencheur thermique à bilame d'un disjoncteur. A partir de la position enclenchée du disjoncteur, on déplace tout d'abord le bilame vers l'organe de déclenchement du disjoncteur au moyen par exemple d'une vis de règlage solidaire du bilame et accessible de l'extérieur du boîtier grâce à une fenêtre, de manière à produire le déclenchement du disjoncteur; la position de la vis qui vient de provoquer le déclenchement du disjoncteur définit une position dite de référence zéro. A partir de cette position zéro, on tourne ensuite la vis en sens inverse d'un angle prédéterminé de manière à déplacer le bilame sur une distance prédéfinie correspondant à la course du bilame en fonction de la valeur choisie du courant de déclenchement thermique. Une fois l'ajustage du bilame achevé, la vis de règlage est bloquée en position généralement au moyen d'une résine introduite dans la fenêtre d'accès du boîtier.

Un résultat similaire est obtenu en déplaçant le bilame en provoquant la torsion rémanente d'un élément de support du bilame, de la façon décrite dans le brevet DE-A-2 646 840.

Or le procédé faisant intervenir une vis de règlage présente des inconvénients. En effet, la détermination de la position de référence zéro de la vis de règlage provoquant le délcenchement du disjoncteur est effectuée pour chaque disjoncteur, ce qui rend le processus de règlage particulièrement long, fastidieux et coûteux pour une production en série. D'autre part, la résine servant à bloquer la vis après règlage du bilame reste accessible à l'utilisateur et ne constitue donc pas en soi un moyen inviolable.

La présente invention a en particulier pour but de remédier à ces inconvénients et de fournir un procédé de règlage en usine d'un déclencheur thermique à bilame logé dans un boîtier fermé de disjoncteur, qui est simple et rapide à exécuter.

Elle a également pour but d'empêcher, après règlage du bilame, tout accès à celui-ci via une fenêtre ménagée dans le boîtier en réalisant un système d'obturation de la fenêtre qui est inviolable.

Le principe de règlage du déclencheur thermique à bilame, selon l'invention, est fondé sur le fait que l'organe de déclenchement que doit rencontrer le bilame pour effectuer le déclenchement du disjoncteur en cas de surcharge électrique étant placé à une distance fixe donnée d'une paroi externe du boîtier située dans un plan sensiblement parallèle à celui du bilame, cette paroi servira de référence zéro, et tout ajustage de la distance séparant le bilame de cette paroi de référence, connaissant l'amplitude de la déflexion du bilame, reviendra à règler la valeur du courant de déclenchement thermique.

L'invention a donc pour objet un procédé de règlage du courant thermique d'un déclencheur thermique à bilame logé dans un boîtier isolant fermé d'interrupteur de protection, le boîtier renfermant un organe dit de déclenchement présentant un appui destiné à coopérer avec une extrémité libre du bilame en réponse à l'actionnement du déclencheur thermique, l'autre extrémité du bilame étant portée par un support fixe et l'appui de l'organe de déclenchement étant placé à une distance fixe donnée d'une paroi externe du boîtier qui est située dans un plan sensiblement parallèle à celui du bilame, ledit règlage étant obtenu en déformant mécaniquement, de façon permanente, le bilame en exerçant un couple de torsion sur son extrémité portée par le support de manière à rapprocher ou éloigner le bilame de la paroi du boîtier.

Selon l'invention, ce procédé est caractérisé en ce qu'il consiste à effectuer simultanément au cours d'une phase de règlage :
- la détection, à chaque instant, de la position relative de l'extrémité libre du bilame par rapport à ladite paroi du boîtier au moyen d'un organe indicateur de position relative préalablement initialisé en utilisant ladite paroi pour définir une position de référence zéro, ledit organe indicateur portant une indication qui est prédéterminée à partir de l'initialisation et qui correspond à une distance prédéfinie entre le bilame et la paroi du boîtier pour une valeur choisie du courant de déclenchement thermique;
- ladite déformation progressive du bilame jusqu'à ce que la position relative détectée du bilame corresponde à l'indication portée par l'organe indicateur.

L'invention vise également un dispositif assurant la mise en oeuvre du procédé ci-dessus.

Selon un autre aspect de l'invention, il est prévu sur une fenêtre du boîtier permettant d'accéder au bilame afin de le déformer mécaniquement un volet rabattable qui est réalisé d'un seul tenant avec le boîtier et qui est articulé de façon flexible sur le boîtier pour passer d'une position relevée dans laquelle il est dégagé de la fenêtre lors du règlage du bilame, à une position rabattue dans laquelle il obture la fenêtre après règlage du bilame. De plus, des moyens simples sont prévus pour verrouiller le volet en position rabattue et pour interdire son dégagement une fois verrouillé, tendant ainsi le volet inviolable.

D'autres caractéristiques et avantages de l'invention apparaîtront mieux dans la description détaillée qui suit et se réfère aux dessins annexés donnés uniquement à titre d'exemple et dans lesquels :
La figure 1 illustre schématiquement en élévation, avec arrachement du boîtier, un disjoncteur en position de fermeture des contacts ;
La figure 2 montre de même le disjoncteur en position d'ouverture manuelle, avec le palpeur indiquant la position du bilame une fois règlé;
La figure 3 illustre la phase initiale de mise à zéro de l'organe indicateur de position à partir d'un boîtier étalon ;
Les figures 4 à 6 illustrent le bilame respectivement en une position avant réglage, en position après réglage et en une autre position avant réglage ;
La figure 7 illustre une vue selon la flèche VII de la figure 1 ; et
Les figures 8 et 9 illustrent en perspective le boîtier de disjoncteur avec ses fenêtres respectivement en position ouverte lors du réglage du bilame et en position fermée après réglage du bilame.

L'interrupteur de protection 10 illustré sur les figures 1 et 2 est un disjoncteur présentant un boîtier prismatique moulé 11 en matériau synthétique, formé de deux demi-boîtiers assemblés et muni de bornes B₁, B₂ respectivement reliées à un contact mobile C₁ et à un contact fixe C₂ porté par un support conducteur 13.

Le disjoncteur comporte un organe de commande manuelle M associé à la paroi avant 15 du boîtier 11 et constitué par un bouton pivotant, et un organe de déclenchement automatique DE logé dans le boîtier et muni d'un déclencheur magnétique DM et d'un déclencheur thermique DT ; les organes M et DE sont susceptibles de séparer le contact C₁ du contact C₂ et donc d'ouvrir le chemin de courant B₁, B₂ au moyen d'une serrure en réponse à la détection d'un défaut électrique via le déclencheur magnétique DM suite à un court-circuit ou thermique DT suite à une surcharge électrique, ou respectivement en réponse à une commande manuelle.

La serrure du disjoncteur comprend un crochet 18 monté rotatif autour d'un axe fixe par rapport au boîtier et un levier de déclenchement 19 en forme de balancier réalisé en matériau isolant et directement monté sur un tenon 21 de l'organe manuel M. Le levier 19 comporte, à une extrémité, un becquet 22 reposant sur un appui (non figuré) du crochet 18, cet appui étant effaçable par suite du pivotement du crochet pour autoriser le basculement du levier 19 en réponse à un défaut électrique détecté par le déclencheur DM ou DT. Le levier 19 est relié à une pièce de contact 24 séparée constituant ou portant le contact C₁ au moyen d'un ressort R en épingle en forme de V, lequel constitue, d'une part, une biellette élastique de transmission entre le levier 19 et la pièce de contact 24 et contribue, d'autre part, à l'ouverture brusque de la pièce de contact 24.

Le crochet 18 de la serrure du disjoncteur présente une fourche 26 coopérant avec un noyau plongeur 27 du déclencheur magnétique DM et se prolonge par un doigt replié 30 destiné à coopérer avec un levier déformable à bilame 32 du déclencheur thermique DT. L'une des extrémités 32a du bilame 32 est fixée, par exemple par soudage, sur le support 13 du contact fixe C₂, et l'autre extrémité libre 32b du bilame est interposée entre le doigt 30 du crochet 18 et une paroi latérale 34 du boîtier.

Dans la position enclenchée de la figure 1, le becquet 22 du levier 19 est accroché sur l'appui du crochet 18 et l'extrémité du doigt 30 du crochet est située dans un plan sensiblement parallèle à la paroi latérale 34 du boîtier, à une distance fixe donnée D de celle-ci. Dans cette position, l'extrémité libre 32b du bilame 32 une fois réglé est disposée par rapport au doigt 30 à une distance donnée d qui est définie, comme cela est connu, en fonction de la valeur choisie du courant de déclenchement thermique.

A la suite d'une surcharge électrique détectée par le déclencheur thermique DT, le bilame 32 subit une déflexion d'amplitude d vers le doigt 30 sur lequel il vient en appui et contraint le crochet 18 à pivoter en sens antihoraire. En pivotant, le crochet 18 libère par dégagement du becquet 22 le levier 19 qui pivote en sens horaire autour du tenon 21 ; le ressort R de liaison entre le levier 19 et la pièce de contact 24 provoque alors l'ouverture du contact C₁. Au cours du basculement du levier 19, le bouton M pivote de gauche à droite selon la flèche F de la figure 1.

On va maintenant décrire le procédé conforme à l'invention et ses moyens de mise en oeuvre qui permettent de régler en usine, boîtier 11 fermé, le bilame 32 du déclencheur thermique DT.

De préférence, ce procédé est exécuté après avoir effectué manuellement une ouverture volontaire des contacts, comme illustré à la figure 2 ; lors de cette ouverture, le crochet 18 reste immobile et le becquet 22 du levier 19 reste accroché sur l'appui du crochet 18.

On rappellera tout d'abord que le réglage du bilame consiste à ajuster sa course en fonction de la valeur du courant thermique qui provoquera le déclenchement du disjoncteur en cas de surcharge électrique. Dans le cadre de l'invention, étant donné que le doigt 30 du crochet 18 (figure 1 et 2) est situé à une distance fixe donnée D de la paroi latérale 34 du boîtier, le réglage du bilame 32 revient en fait à ajuster la distance x (figure 2) qui le sépare de la paroi 34 ; selon la valeur choisie du courant de déclenchement thermique, cette distance x est égale à la différence entre la distance D et la distance donnée d correspondant à la course du bilame pour cette valeur de courant, à l'épaisseur connue du bilame près.

Dans un premier stade initiale illustré à la figure 3, un palpeur classique 40, par exemple à entraînement pneumatique, est prépositionné par rapport à un boîtier étalon 11ʹ identique en forme et en dimensions au boîtier 11 des figures 1 et 2, de manière à venir en contact contre la paroi latérale 34ʹ (homologue de la paroi latérale 34 représentée sur les figures 1 et 2) du boîtier 11ʹ. Dans cette position du palpeur 40, un organe dit indicateur de la position relative du bilame, relié au palpeur et constitué par exemple par un appareil de visualisation 42 portant une rampe lumineuse 42a le long de laquelle est susceptible de se déplacer un point lumineux en réponse à l'action du palpeur, est initialisé ou mis à zéro d'une façon classique.

Le fait d'initialiser l'appareil 42 dans la position de contact du palpeur 40 contre le boîtier étalon 11ʹ permet ainsi de qualifier la paroi latérale 34ʹ de référence zéro à partir de laquelle s'effectuera le réglage proprement dit du bilame. Cette référence zéro est également définie par la paroi 34 du boîtier 11 (figure 2) lorsque celui-ci est substitué au lieu et place du boîtier étalon 11ʹ, le palpeur 40 ainsi prépositionné étant maintenu en place sur un support fixe 44 (figure 3) durant tout le réglage du bilame.

On notera qu'avantageusement ce prépositionnement du palpeur par rapport à un boîtier étalon est effectué une seule fois préalablement au réglage proprement dit d'une série de bilames logés dans des boîtiers respectifs identiques, lesquels sont successivement substitués au lieu et place du boîtier étalon.

L'appareil 42, figure 3, porte par ailleurs deux repères ou index 45, 46 qui sont agencés le long de la rampe lumineuse 42a pour indiquer la position relative que doit occuper le bilame par rapport à la paroi latérale du boîtier de disjoncteur pour être considéré comme réglé ; cette position dite de réglage correct du bilame est définie à partir de l'initialisation de l'appareil 42 et correspond à la distance x (figure 2) séparant le bilame de la paroi latérale de référence zéro pour la valeur choisie du courant de déclenchement thermique.

Ainsi, les deux index 45, 46 sont disposés l'un par rapport à l'autre de telle sorte qu'un réglage correct du bilame corresponde à une position du point lumineux comprise entre les deux index, comme le montre la figure 2.

Dans un second stade illustré à la figure 4, le boîtier 11 est substitué au lieu et place du boîtier étalon et le palpeur 40 entraîné en translation pénètre à l'intérieur du boîtier 11 grâce à un orifice 34a ménagé dans la paroi latérale 34 du boîtier et vient en contact contre l'extrémité libre 32b du bilame 32.

On voit mieux sur la figure 7 cet orifice de passage 34a, de forme par exemple rectangulaire, en regard duquel apparaît l'extrémité libre 32b du bilame.

A ce stade, figure 4, le palpeur 40 détecte donc la position relative du bilame 32 par rapport à le paroi latérale 34 servant de référence zéro, cette position étant indiquée visuellement sur l'appareil 42. Dans le cas du bilame illustré à la figure 4, c'est-à-dire situé à une distance xʹ de la paroi 34 (ou à une distance dʹ du doigt 30), le point lumineux de l'appareil 42 se trouve au-delà de l'index 46, ce qui indique à l'opératrice un positionnement incorrect du bilame par rapport à la paroi latérale du boîtier.

Dès lors, dans un troisième stade, on déforme mécaniquement et de façon permanente le bilame 32 en exerçant sur son extrémité 32a fixée au support 13 un couple de torsion approprié Cʹ (figure 4) de manière à le rapprocher de la paroi latérale 34 jusqu'à ce que le point lumineux de l'appareil 42 soit situé entre les deux index 45, 46, comme illustré à la figure 5 ; ainsi, le bilame 32 de la figure 5 est correctement ajusté en position, c'est-à-dire situé à la distance x de la paroi 34 (ou à la distance d du doigt 30) pour la valeur choisie du courant de déclenchement thermique.

On notera que le palpeur 40 est conçu de manière à rester toujours en contact avec le bilame 32 lors d'une déformation permanente de celui-ci, permettant ainsi de détecter à chaque instant la position relative du bilame par rapport à la paroi latérale du boîtier.

Le couple de torsion appliqué au bilame pour le déformer est exercé manuellement au moyen par exemple d'un outil se terminant par une fourche, visible en 48 à la figure 8. Comme le montre cette figure 8, l'une des deux grandes parois latérales 50 du boîtier 11 comporte une première fenêtre rectangulaire 52 en regard de laquelle apparaît l'extrémité 32a du bilame de manière à permettre l'introduction de l'outil 48.

Dans le cas du bilame illustré à la figure 6, c'est-à-dire situé à une distance xʺ de la paroi 34 (ou à une distance dʺ du doigt 30), la position relative du bilame 32 détectée par le palpeur 40 et indiquée par le point lumineux situé en deçà de l'index 45 sur l'appareil 42 s'avère incorrectement ajustée. Dès lors, un couple de torsion Cʺ exercé selon un sens approprié sur l'extrémité 32a du bilame permet d'éloigner celui-ci de la paroi 34 jusqu'à le ramener dans sa position de réglage correct de la figure 5.

Il est à noter que la déformation mécanique du bilame peut être réalisée de façon automatique à l'aide d'un moteur pas à pas, sans sortir du cadre de l'invention.

Il va également de soi que l'indication de la position dite de réglage correct du bilame pourrait s'effectuer sous forme d'un affichage numérique ou d'un déclenchement sonore, sans s'écarter pour autant de l'esprit de l'invention.

Comme le montre la figure 8, il peut également être prévu sur la paroi latérale 50 du boîtier une seconde fenêtre rectangulaire 54 au regard de laquelle apparaît l'extrémité libre 32b du bilame, de façon à permettre à l'opératrice de visualiser le bilame au cours du réglage.

Selon une autre caractéristique de l'invention, chacune des deux fenêtres rectangulaires 52, 54 (figure 8) est bordée d'un volet rabattable 57 qui est réalisé d'un seul tenant avec la paroi latérale 50 du boîtier et qui est articulé de façon flexible sur la paroi 50. Ainsi, au cours de l'opération de réglage du bilame, chaque volet 57 est en position relevée, comme illustré à la figure 8, de manière à autoriser l'accès aux fenêtres 52, 54.

Par contre, après réglage du bilame, chaque volet 57 est rabattu sur sa fenêtre et est verrouillé par encliquetage au moyen d'un bec intérieur 59 venu de moulage avec le volet 57 et encliquetable sur un rebord interne 61 prévu sur la fenêtre correspondante. En position encliquetée, chaque volet 57 obture complètement sa fenêtre associée en étant noyé dans l'épaisseur du boîtier, de manière à reconstituer sans surépaisseur la paroi latérale 50 du boîtier, comme le montre la figure 9. Ainsi, l'absence de surépaisseur sur une paroi latérale du boîtier est particulièrement avantageuse lorsqu'on souhaite accoler ce boîtier avec un autre boîtier identique.

D'autre part, le fait que chaque volet 57 en position encliquetée soit noyé dans l'épaisseur du boîtier interdit toute possibilité de déverrouillage du volet, ce dernier constituant ainsi un moyen de fermeture inviolable.

On notera que l'orifice de passage 34a (figure 7) ménagé dans la paroi latérale 34 du boîtier peut également être muni d'un volet rabattable du type décrit ci-dessus, sans sortir du cadre de l'invention.

Bien entendu, l'invention n'est nullement limitée au mode de réalisation décrit et représenté et comprend tous les équivalents techniques des moyens décrits ainsi que leurs combinaisons si celles-ci sont effectuées et mises en oeuvre dans le cadre des revendications qui suivent.

## Revendications

1. Procédé de règlage du courant thermique d'un déclencheur thermique à bilame logé dans un boîtier isolant fermé (11) d'interrupteur de protection, le boîtier renfermant un organe (18) dit de déclenchement présentant un appui (30) destiné à coopérer avec une extrémité libre (32b) du bilame (32) en réponse à l'actionnement du déclencheur thermique, l'autre extrémité (32a) du bilame étant portée par un support fixe et l'appui (30) de l'organe de déclenchement étant placé à une distance fixe donnée d'une paroi externe (34) du boîtier qui est située dans un plan sensiblement parallèle à celui du bilame, ledit règlage étant obtenu en déformant mécaniquement, de façon permanente, le bilame (32) en exerçant un couple de torsion sur son extrémité (32a) portée par le support de manière à rapprocher ou éloigner le bilame de la paroi (34) du boîtier, caractérisé en ce qu'il consiste à effectuer au cours d'une phase de règlage :
- la détection, à chaque instant, de la position relative de l'extrémité libre (32b) du bilame (32) par rapport à ladite paroi (34) du boîtier au moyen d'un organe indicateur (42) de position relative préalablement initialisé en utilisant ladite paroi (34) pour définir une position de référence zéro, ledit organe indicateur portant une indication (45, 46) qui est prédéterminée à partir de l'initialisation et qui correspond à une distance prédéfinie entre le bilame (32) et la paroi (34) du boîtier pour une valeur choisie du courant de déclenchement thermique ;
- ladite déformation progressive du bilame jusqu'à ce que la position relative détectée du bilame corresponde à l'indication (45,46) portée par l'organe indicateur (42).

2. Procédé selon la revendication 1,
caractérisé en ce que l'organe indicateur est étalonné à partir de la susdite position de référence.

3. Dispositif de règlage du courant thermique d'un déclencheur thermique à bilame logé dans un boîtier isolant fermé (11) d'interrupteur de protection, pour la mise en oeuvre du procédé selon l'une des revendications 1 et 2, le boîtier renfermant un organe (18) dit de déclenchement présentant un appui (30) destiné à coopérer avec une extrémité libre (32b) du bilame (32) en réponse à l'actionnement du déclencheur thermique, l'autre extrémité (32a) du bilame étant portée par un support fixe et l'appui (30) de l'organe de déclenchement étant placé à une distance fixe donnée d'une paroi externe (34) du boîtier qui est située dans un plan sensiblement parallèle à celui du bilame, ledit règlage étant effectué en déformant mécaniquement, de façon permanente, le bilame (32) au moyen d'un outil amovible (48) passant par une fenêtre d'accès (52) du boîtier et conçu de manière à exercer sur le bilame un couple de torsion sur son extrémité (32a) portée par le support de manière à le rapprocher ou l'éloigner de la paroi (34) du boîtier (11),
caractérisé en ce qu'il comporte :
- un palpeur (40) maintenu en place sur un support fixe, qui est prépositionné pour occuper une position initiale de référence zéro dans laquelle il est en contact contre la même paroi externe (34') d'un boîtier étalon (11') identique au boîtier (11) logeant le déclencheur thermique à bilame dont le courant thermique est à règler, ce dernier boîtier (11) étant substitué au lieu et place du boîtier étalon après prépositionnement du palpeur, et qui est entraîné en translation pour occuper une position finale dans laquelle il est en contact contre l'extrémité libre du bilame (32) via un orifice de passage (34a) ménagé dans ladite paroi (34) du boîtier, le palpeur en contact avec le bilame détectant la position relative de celui-ci par rapport à la paroi du boîtier et étant susceptible de se déplacer en translation en sens avant et arrière pour rester en contact avec le bilame en réponse à une déformation de ce dernier effectuée par l'outil ;
- un organe (42) indicateur de la position relative du bilame détectée par le palpeur (40), qui est étalonné au préalable à partir de la position de référence zéro occupée par le palpeur lors de son prépositionnement, et qui comprend un élément (45, 46) d'indication de la position relative du bilame correspondant à une distance prédéterminée entre le bilame (32) et la paroi (34) du boîtier pour une valeur choisie du courant de déclenchement thermique.

4. Dispositif selon la revendication 3,
caractérisé en ce que la fenêtre (52) d'accès à l'extrémité du bilame portée par le support est bordée d'un volet rabattable (57) qui est réalisé d'un seul tenant avec la paroi du boîtier et qui est articulé de façon flexible sur cette paroi pour passer d'une position relevée dans laquelle il est dégagé de la fenêtre lors du règlage du courant thermique, à une position rabattue dans laquelle il obture la fenêtre après règlage du courant thermique, et en ce que le volet est pourvu de moyens (59) permettant de le verrouiller en position rabattue.

5. Dispositif selon la revendication 4,
caractérisé en ce que les moyens de verrouillage du volet en position rabattue sont constitués par un bec d'encliquetage (59) venu de moulage et s'encliquetant sur un rebord interne (61) prévu sur la fenêtre (52) de façon à interdire le déverrouillage du volet en position rabattue.

6. Dispositif selon l'une des revendications 4 et 5,
caractérisé en ce que le volet (57) est conçu de manière à être noyé dans l'épaisseur du boîtier lorsqu'il est verrouillé dans sa position rabattue.

7. Dispositif selon l'une des revendications 3 à 6,
caractérisé en ce qu'une fenêtre supplémentaire (54) est ménagée dans l'autre paroi externe du boîtier en étant placée de façon à permettre la visualisation de l'extrémité libre (32b) du bilame lors du réglage du courant thermique, cette fenêtre étant susceptible d'être obturée après réglage du courant thermique au moyen d'un autre volet rabattable (57) formé d'une pièce avec la paroi du boîtier et apte à être verrouillé sur la fenêtre lorsqu'il est rabattu.

8. Dispositif selon l'une des revendications 3 à 7,
caractérisé en ce que l'organe (42) indicateur de la position relative du bilame comporte une rampe lumineuse (42a) sur laquelle se déplace un point lumineux en réponse à l'action du palpeur (40), et en ce que l'élément d'indication est constitué par deux index (45, 46) échelonnés le long de la rampe lumineuse (42a) et disposés l'un par rapport à l'autre de telle sorte que la distance prédéterminée entre le bilame (32) et la paroi (34) du boîtier pour la valeur choisie du courant de déclenchement thermique corresponde à une position du point lumineux comprise entre les deux index.

## Claims

1. Method of adjusting the thermal current of a bimetal strip thermal trip housed in a closed insulated case (11) of a protective switch, the case including a so called tripping member (18) having an engagement portion (30) intended to cooperate with a free end (32b) of the bimetal strip (32) in response to the actuation of the thermal trip, the other end (32a) of the bimetal strip being carried by a fixed support and the engagement portion (30) of the tripping member being placed at a fixed given distance from an external wall (34) of the case which is situated in a plane substantially parallel to that of the bimetal strip, said adjusting being obtained by mechanical and permanent deformation of the bimetal strip (32) by exerting a torsional stress on its end (32a) carried by the support so as to place the bimetal strip nearer or further away from the wall (34) of the case, characterized in that the method consists, during an adjusting phase,
- in detecting at all times the relative position of the free end (32b) of the bimetal strip (32) with respect to said wall (34) of the case by means of a previously initialized indicating means (42) of the relative position by using said wall (34) to define a zero reference position, said indicating means having an indication (45, 46) predetermined from the initialization and corresponding to a predefined distance between the bimetal strip (32) and the wall (34) of the case for a chosen value of the thermal tripping current ;
- in progressively deforming the bimetal strip until the relative detected position of the bimetal strip corresponds to the indication (45 - 46) carried by the indicating means (42).

2. Method according to claim 1, characterized in that the indicating means is calibrated from said reference position.

3. Device for adjusting the thermal current of a bimetal strip thermal trip housed in a closed insulated case (11) of a protective switch, for putting into practice the method according to one of claims 1 and 2, the case including a so called tripping member (18) having an engagement portion (30) intended to cooperate with a free end (32b) of the bimetal strip (32) in response to the actuation of the thermal trip, the other end (32a) of the bimetal strip being carried by a fixed support and the engagement portion (30) of the tripping member being placed at a fixed given distance from an external wall (34) of the case which is situated in a plane substantially parallel to that of the bimetal strip, said adjusting being effected by mechanically and permanently deforming the bimetal strip (32) by means of a removable means (48) passing through an access window (52) of the case and adapted to exert on the bimetal strip a twisting stress on its end (32a ) carried by the support to place it nearer or further away from the wall (34) of the case (11), characterized in that the device includes:
- a feeler (40) held in position on a fixed support, which is prepositioned so as to occupy an initial zero reference position in which it is in contact against the same external wall (34') of a standard case (11') identical to the case (11) housing the bimetal strip thermal trip whose thermal current is to be adjusted, this latter case (11) being substituted in place of the standard case after prepositioning of the feeler, and which is driven with a translational movement so as to occupy a final position in which it is in contact against a free end of the bimetal strip (32) via a passage orifice (34a) formed in said wall (34) of the case, the feeler in contact with the bimetal strip detecting the relative position thereof with respect to the wall of the case and being able to move forwardly and rearwardly in translation so as to remain in contact with the bimetal strip in response to a deformation thereof effected by the tool ;
- a member (42) indicating the relative position of the bimetal strip detected by the feeler (40), which is calibrated previously from the zero reference position occupied by the feeler during prepositioning thereof, and which includes an element (45, 46) indicating the relative position of the bimetal strip corresponding to a predetermined distance between the bimetal strip (32) and the wall (34) of the case for a chosen value of the thermal tripping current.

4. Device according to claim 3, characterized in that the window (52) giving access to the end of the bimetal strip carried by the support has at one edge a fold back flap (57) which is formed integrally with the wall of the case and which is flexibly hinged to this wall so as to pass from a raised position in which it is freed from the window for adjustment of the thermal current, to a folded back position in which it closes the window after adjustment of the thermal current, and in that the flap is provided with means (59) for locking it in its folded back position.

5. Device according to claim 4, characterized in that the means for locking the flap in the folded back position are formed by an integrally molded nose (59) snap fitting on an internal flange (61) provided on the window (52) so as to prevent unlocking of the flap in the folded position.

6. Device according to one of claims 4 and 5, characterized in that the flap (57) is designed so as to be buried in the thickness of the case when it is locked in its folded back position.

7. Device according to one of claims 3 to 5, characterized in that an additional window (54) is formed in the other external wall of the case while being positioned so as to allow the free end (32b) of the bimetal strip to be seen during adjustment of the thermal current, this window being closable after adjustment of the thermal current by means of another fold back flap (57) formed integrally with the wall of the case and adapted to be locked on the window when it is folded back.

8. Device according to one of the claims 3 to 7, characterized in that the member (42) indicating the relative position of the bimetal strip has a light ramp (42a) on which a light point moves in response to the action of the feeler (40), and in that the indicator element is formed by two indexes (45, 46) spaced apart along the light ramp (42a) and disposed with respect to each other so that the predetermined distance between the bimetal strip (32) and the wall (34) of the case for the chosen value of the thermal tripping current corresponds to a position of the light point between the two indexes.

## Patentansprüche

1. Verfahren zur Regelung des thermischen Stromes eines thermischen, in einem geschlossenen Isoliergehäuse (11) eines Schutzschalters angeordneten Bimetallauslösers, wobei besagtes Gehäuse ein sogenanntes Auslöseorgan (18) enthält, welches eine Auflagefläche (30) aufweist, die, bei Betätigung des thermischen Auslösers, mit einem freien Ende (32b) des Bimetallstreifens (32) zusammenarbeitet, das andere Ende (32a) des Bimetallstreifens von einer ortsfesten Stütze getragen wird, die Auflage (30) des Auslöseelementes in einem vorbestimmten festen Abstand von einer, im wesentlichen in einer zur Ebene des Bimetallstreifens parallelen Ebene angeordneten Aussenwand (34) des Gehäuses angeordnet ist und die Regelung dadurch bewirkt wird, dass man den Bimetallstreifen (32) mechanisch und dauerhaft verformt, indem auf sein von der Stütze getragenes Ende (32a) ein Drillmoment ausgeübt wird, um so den Bimetallstreifen entweder der Wand (34) des Gehäuses näherzubringen oder ihn weiter von der Wand zu entfernen, dadurch gekennzeichnet, dass, im Laufe der Regelphase folgende Schritte ausgeführt werden :
- die ständige Erfassung der relativen Position des freien Endes (32b) des Bimetallstreifens (32) im Verhältnis zu besagter Wand (34) des Gehäuses, mittels eines Organs (42), welches die vorher initialisierte relative Position anzeigt, unter Benutzung der besagten Wand (34), um eine Nullreferenzposition zu definieren, und besagtes Anzeigeorgan mit einer Anzeige (45, 46) versehen ist, welche aufgrund der Initialisierung bestimmt wird und einer vorbestimmten Entfernung des Bimetallstreifens (32) von der Wand (34) des Gehäuses für einen gewählten thermischen Auslösewert entspricht.
- die progressive Verformung des Bimetallstreifens, bis die erfasste relative Position des Bimetallstreifens mit der Anzeige (45, 46) des Anzeigeorgans (42) übereinstimmt.

2. Verfahren nach Anspruch 1,
dadurch gekennzeichnet, dass das Anzeigeorgan aufgrund der besagten Referenzposition geeicht wird.

3. Vorrichtung zur Regelung des thermischen Stroms eines in einem geschlossenen Isoliergehäuse (11) eines Schutzschalters angeordneten Bimetallauslösers, zur Durchführung des Verfahrens nach einem der Ansprüche 1 und 2, wobei das Gehäuse ein sogenanntes Auslöseorgan (18) enthält, mit einer Auflage (30) , die, bei Betätigung des thermischen Auslösers, mit einem freien Ende (32b) des Bimetallstreifens zusammenarbeitet, das andere Ende (32a) des Bimetallstreifens von einer ortsfesten Stütze getragen wird und die Auflage (30) des Auslöseorgans in einem vorbestimmten festen Abstand von einer in einer im wesentlichen zur Ebene des Bimetallstreifens parallelen Ebene angeordneten Aussenwand (34) des Gehäuses angeordnet ist und besagte Regelung vorgenommen wird, indem man den Bimetallstreifen (32) mechanisch und dauerhaft mit Hilfe eines herausziehbaren Werkzeugs (48) verformt, das durch ein Zugangsfenster (52) des Gehäuses eingeführt wird und so ausgelegt ist, dass es auf das von der Stütze getragene Ende (32a) des Bimetallstreifens ein Drillmoment ausübt, um es auf diese Weise der Wand (34) des Gehäuses (11) anzunähern oder es weiter davon zu entfernen,
dadurch gekennzeichnet, dass sie aufweist :
- einen Fühler (40), der von einer ortsfesten Stütze getragen wird und so positioniert ist, dass er eine Nullreferenzanfangsposition einnimmt, in der er Kontakt hat mit der gleichen Aussenwand (34') eines Standardgehäuses (11'), das mit dem Gehäuse (11), welches den thermischen Bimetallauslöser aufnimmt, dessen Strom geregelt werden soll, identisch ist und dieses letztere Gehäuse (11) nach der Positionierung des Fühlers die Stelle des Standardgehäuses einnimmt, der Fühler verschoben wird, um eine Endstellung einzunehmen, in der er mittels einer in besagter Wand (34) des Gehäuses angebrachte Durchgangsöffnung (34a) Kontakt hat mit dem freien Ende des Bimetallstreifens (32), und der mit dem Bimetallstreifen in Kontakt befindliche Fühler, dessen relative Position in Verhältnis zur Gehäusewand erfasst wird, nach vorwärts und rückwärts verschoben werden kann, um mit dem Bimetallstreifen in Kontakt zu bleiben, wenn dieser durch das Werkzeug verformt wird,
- ein Organ (42), welches die vom Fühler (40) erfasste relative Position des Bimetallstreifens anzeigt, welches vorher aufgrund der vom Fühler bei seiner Positionierung eingenommenen Nullreferenzposition geeicht wurde und das ein Element (45, 46) aufweist, zur Anzeige der relativen Position des Bimetallstreifens, die einer vorbestimmten Entfernung des Bimetallstreifens (32) von der Wand (34) des Gehäuses für einen gewählten Auslösestromwert entspricht.

4. Vorrichtung nach Anspruch 3,
dadurch gekennzeichnet, dass das Zugangsfenster (52) zum von der Stütze getragenen Bimetallstreifenende an einem Rand eine herunterklappbare Klappe (57) aufweist, die aus einem Stück mit der Gehäusewand gefertigt ist und mit dieser biegsam verbunden ist, damit sie aus einer hochgeklappten Stellung, in der sie das Fenster bei der thermischen Stromregelung freigibt, in eine heruntergeklappte Stellung gebracht werden kann, in der sie das Fenster nach der thermischen Stromregelung verschliesst, und dass die Klappe mit Mitteln (59) zur Verriegelung in der heruntergeklappten Stellung versehen ist.

5. Vorrichtung nach Anspruch 4,
dadurch gekennzeichnet, dass die Mittel zur Verriegelung der Klappe in der heruntergeklappten Stellung aus einer angeformten Rastnase (59) bestehen, die in einem, am Fester (52) vorgesehenen Innenrand (61) einrastet, um so die Entriegelung der Klappe in der heruntergeklappten Stellung zu verhindern.

6. Vorrichtung nach einem der Ansprüche 4 und 5,
dadurch gekennzeichnet, dass die Klappe (57) so ausgelegt ist, dass sie in der Dicke des Gehäuses eingebettet ist, wenn sie in der heruntergeklappten Stellung verriegelt ist.

7. Vorrichtung nach einem der Ansprüche 3 bis 6,
dadurch gekennzeichnet, dass ein zusätzliches Fenster (54) in der anderen Aussenwand des Gehäuses vorgesehen und so angebracht ist, dass es wahrend der thermischen Stromregelung das freie Ende (32b) des Bimetallstreifens sichtbar macht und besagtes Fenster nach der thermischen Stromregelung durch eine andere, aus einem Stück mit der Gehäusewand gefertigte herunterklappbare Klappe (57) verschlossen werden kann, die, wenn sie heruntergeklappt ist, auf dem Fenster verriegelt werden kann.

8. Vorrichtung nach einem der Ansprüche 3 bis 7,
dadurch gekennzeichnet, dass das Organ (42) zur Anzeige der relativen Position des Bimetallstreifens eine Leuchtrampe (42a) aufweist, auf der sich ein Leuchtpunkt, der auf die Tätigkeit des Fühlers (40) anspricht, bewegt, und dass das Anzeigeelement durch zwei Anzeigen (45, 46) gebildet wird, die entlang der Leuchtrampe (42a) getrennt angebracht und so angeordnet sind, dass die vorbestimmte Entfernung des Bimetallstreifens (32) von der Wand (34) des Gehäuses für den gewählten thermischen Stromregelwert einer Stellung des Leuchtpunktes zwischen den beiden Anzeigen entspricht.
